# EUROPÄISCHE PATENTSCHRIFT

(11) **EP 2 374 586 B1**
(45) Veröffentlichungstag und Bekanntmachung des Hinweises auf die Patenterteilung: **29.07.2015**
(21) Anmeldenummer: 11002823.0
(22) Anmeldetag: 05.04.2011
(51) Int. Cl.: B27G 1/00, B27C 5/00, B27M 3/08

(54) **Holzflicke mit umlaufend profilierten unteren Fläche und Holplatte mit Nut und Verfahren zur Herstellung eines Holzflickens**
Wood patch with profiled bottom surface and wooden plate with groove and process for manufacturing a wood patch
Elément de réparation du bois dotés d'une surface inférieure profilée et plaque de bois avec une rainure et procédé de fabrication de l'élément de réparation

(30) Priorität: 08.04.2010 DE 102010014156
(43) Veröffentlichungstag der Anmeldung: 12.10.2011
(73) Patentinhaber: Lehmann, Andreas, 63916 Amorbach (DE)
(72) Erfinder: Lehmann, Andreas, 63916 Amorbach (DE)
(74) Vertreter: Pöhner, Wilfried Anton

(56) Entgegenhaltungen:
- DE-U1- 9 014 626
- FR-A- 632 207
- US-A- 1 629 595
- US-A- 2 649 869
- US-A- 2 674 770
- US-A- 3 818 960

## Beschreibung

Die Erfindung bezieht sich auf eine Holzplatte mit darin eingebrachten Holzflicken gemäß Oberbegriff des Anspruchs 1 sowie ein Verfahren zur Herstellung dieser Holzflickengemäß Oberbegriff des Anspruchs 9. Eine solche Holzplatte mit einer Nut ist aus US 2 674 770 A1 bekannt. Ein solches Verfahren ist aus US 2 649 869 A1 bekannt.

Wenn ein Baum in Holzplatten und andere Holzstücke zersägt wird, dann werden dabei die um die Stammmitte konzentrisch herum gebildeten zylindermantelförmigen Jahresringe zerschnitten und dadurch darin eingebettete "Astlöcher" sichtbar, die durch das Herauswachsen eines Astes aus dem noch sehr jungen Baumstamm entstanden sind und später durch hinzukommende Jahresringe überwuchert worden sind. Innerhalb eines solchen Astloches verlaufen die Holzfasern quer zur Schnittfläche. Da sie im Gefüge des Baumstammes keine tragende Funktion mehr ausgeübt haben, sind sie abgestorben und daher oft abgedunkelt. Dadurch bilden sie auf der Oberfläche des herausgeschnittenen Holzstückes optisch störende, dunkle Punkte. Sie sind aber auch ein Nachteil bei der Belastbarkeit des Holzstückes, da an dieser Stelle die Holzfasern nicht über das gesamte Holzstück hinweg durchlaufen, sondern unterbrochen sind.

Neben solchen "Astlöchern" sind weitere "Fehlstellen" z. B. Risse im Holz, die durch Schwund beim Trocknen des Holzes entstanden sind oder Baumkanten oder mechanische Fehlbearbeitungen.

Da diese "Fehlstellen" für die Optik und Festigkeit unwillkommen sind, ist es bekannt und üblich, um die Fehlstellen herum einen genau abgegrenzten Bereich des Holzstückes zu entnehmen und in die entstandene Vertiefung ein daran geometrisch angepasstes Holzstück, den sog. "Holzflicken" einzuleimen. Dafür sind zahlreiche, verschiedene Formen bekannt.

Das Patent DE 42 31 165 beschreibt, wie die Fehlstelle durch einen kegelstumpfförmigen Bohrer ausgearbeitet wird und ein Holzkegel in diese Vertiefung eingesetzt wird. Ein wesentlicher Nachteil dieses Verfahrens ist, dass die an der Holzoberfläche sichtbaren Flicken grundsätzlich kreisförmig sind. Das ist optisch nicht immer willkommen. Ein noch gewichtigerer Nachteil ist, dass das Verfahren für Risse und andere längliche Fehlstellen prinzipiell ungeeignet ist.

Das Patent US 1, 639, 082, Penning, beschreibt, wie ein Sägeblatt mit einem V-förmigen Profil an der Fehlstelle in das Holzstück eingesenkt wird und eine längliche Vertiefung erzeugt, die zueinander parallele Kanten aufweist und vorne und hinten spitz zuläuft. In diese etwa bootsförmige Vertiefung werden 3 Holzstücke eingeschlagen und eingeleimt, deren überstehende Teile anschließend wieder entfernt werden müssen.

Ein wesentlicher Nachteil dieses Verfahrens ist, dass die Holzflicken prinzipiell nicht genau formschlüssig zu der in das Holz eingebrachten Vertiefung sind. Daher ist die Belastbarkeit der Verklebung nicht sehr hoch.

Ein weiterer Nachteil ist, dass die Fugen zwischen dem Flicken und der eingebrachten Vertiefung sowie zwischen den insgesamt 3 eingesetzten Holzstücken nach wie vor deutlich sichtbar sind und - je nach Verklebung - eine vollständige Kraftübertragung kaum ermöglichen.
Das Patent US 1, 005, 546, Hobart, beschreibt ein zylindrisches Sägeblatt, an dessen Unterseite das zu flickende Holzstück soweit heran gehoben wird, dass das Sägeblatt in das Holzstück eintaucht. Dann wird das Sägeblatt mittels eines Spindeltriebs parallel zur Holzoberfläche bewegt und sägt dabei eine Nut in das Holzstück, deren Wände im Rahmen der Sägegenauigkeit zueinander parallel verlaufen und deren Grundebene an beiden Enden der Nut tangential in je ein Zylindersegment übergeht.

Zum Verschließen dieser Nut wird als Holzflicken eine Leiste mit rechteckigem Profil benötigt, deren Stirnseiten zylindersegmentförmig sind und sich tangential an die Unterseite des Holzflickens anschließen. Alle Flächen müssen möglichst genau komplementär zur Nut geformt sein.

Dieses Prinzip ist bereits seit rund 100 Jahren bekannt, aber wird derzeit praktisch gar nicht benutzt. Die Gründe dafür beschreibt bereits 1926 das Patent US 1, 639, 082, Penning:

Um den eingesetzten Holzflicken in die Nut einbringen zu können, wurden ihre Seitenflächen "angeschrägt", so dass das rechteckige Profil zu einem trapezförmigen Profil verkleinert wurde. Dann hatten die Seitenflächen nur noch im Bereich der Oberfläche auf einer sehr kleinen Fläche einen Kontakt mit dem zu flickendem Holzstück, wo sie verklebt werden konnten. Diese Fläche war so schmal, dass sie oft schon beim Abtragen einer sehr dünnen Holzschicht zum Glätten der geflickten Stelle wieder zerstört wurde und eine unschöne Fuge zu Tage trat.

Zusätzlich zur verschlechterten Optik folgt daraus auch ein prinzipbedingter und wesentlicher mechanischer Nachteil: Der größere Teil der nach außen nicht sichtbaren Flächen der Flickleiste stand also nicht in Kontakt mit der Nut, sondern war dazu beabstandet. Diese Fuge enthielt zumindest teilweise Klebstoff. Da ein Holzleim mit einer hohen Haftkraft jedoch prinzipiell nicht zum Ausgießen von Hohlräumen geeignet ist, wurde nur eine ungenügende Verbindung des Holzflickens mit der Nut erreicht, so dass das Holzstück an dieser Stelle geschwächt wird.

Das Patent US 1, 639, 082 schlägt deshalb eine V-förmige Nut vor, in die ein Flicken mit einem dreieckigen Profil eingeklebt wird: In eine solche Nut kann ein passender Holzflicken jedoch nur dann vollflächig haftend eingeklebt werden, wenn er während des Abbindens vom Klebstoff eingepresst wird. Mangels eines passenden Flickens für die spitz zulaufenden Endbereiche der Nut, wird vorgeschlagen jeweils ein weiteres dreieckiges Holzprofil in die Endbereiche einzukleben, das schräg aus der Holzfläche herausragt. Nach dem Abbinden des Klebstoffes muss der herausragende Teil abgetragen werden. Dieser Mehraufwand ist so hoch, dass sich auch dieses Flickprinzip nicht durchsetzen konnte.

Die Patentschrift US 2,674,770 A offenbart einen Holzkeil für die Reparatur von Sperrholz, Furnier, Bauholz und ähnlichem. Die Aussparung in dem Holz ist dabei derart ausgestaltet, die Öffnung der Nut ein Rechteck ist, dass die zwei gegenüberliegenden Wände eben und zueinander parallel sind und dass die beiden an den Stirnflächen anschließenden, einander gegenüber liegenden Seitenflächen des Holzflickens jeweils aus wenigstens einem Kegelsegment bestehen, welches die gleiche Mittelachse wie die jeweils angrenzenden, zylindersegmentförmigen Stirnflächen hat. Der Holzkeil weist einen rechteckigen Umriss, sowie eine obere und untere Fläche auf und ist dadurch gekennzeichnet, dass dieser die gleiche Form und das gleiche Ausmaß wie die Aussparung aufweist.

Ein wesentlicher Nachteil ist, dass weder das Patent US 1, 005, 546 noch das Patent US 1, 639, 082 ein Verfahren zu einer kostengünstigen Herstellung der benötigten Holzflicken beschreiben.

Das Herstellungsverfahren ist insbesondere deshalb kritisch, weil-wie zuvor erläutert - nur eine besonders hohe Passgenauigkeit des Holzflickens in der Nut sicherstellt, dass die geflickte Stelle die gleiche Tragfähigkeit erreicht, die das Holzstück ansonsten hat.

Wenn - prinzipbedingt - im Bereich der Seitenfläche schon auf den größten Teil der Flächenhaftung verzichtet werden muss, so wird eine Haftung des Holzflickens auf der Grundebene und den zylindersegmentförmigen Stirnwänden der Nut umso wichtiger.

Mangels geeigneter Herstellungsverfahren muss jede Fläche des Holzflickens einzeln bearbeitet werden, was durch mehrfaches Einspanne des Werkstückes aufwendig und daher potentiell ungenau ist.

Wenn jedoch beim Prinzip des Patentes US 1, 005, 546, Hobart eine sehr genaue Anpassung der Form des Holzflickens an die Form der Nut erreicht worden ist, ergibt sich daraus im Bereich der Stirnwände der Nut ein weiteres Problem, nämlich im Bereich der scharfen Kanten an der Grenze der zylindersegmentförmigen Stirnfläche des Holzflickens zu dessen Seitenfläche und zu dessen Flickenoberfläche:
Aus diesen scharfen Kanten kann beim Einsetzen des Holzflickens in die Nut insbesondere bei relativ weichem Holz leicht ein Holzspan heraus gebrochen werden, wodurch schnell ein Riss in der Oberfläche der geflickten Stelle entstehen kann. Derartige Fehlstellen sollten jedoch durch das Einsetzen des Flickens eigentlich repariert werden.
Aus diesen Gründen sind auf aktuellem Stand der Technik an der Plattenoberfläche von Holzplatten, Holzbalken und anderen Holzteilen rechteckige Holzflicken nicht gebräuchlich.

Ihre rechteckige Form wird jedoch durch die zunehmende Verbreitung von sog. Leimholz wieder hoch aktuell, das aus zahlreichen, miteinander verklebten, quaderförmigen Holzstücken besteht. Die Oberfläche von derartigem Leimholz besteht im Prinzip aus zahlreichen, aneinander grenzenden Rechtecken.

Aus der US 2,674,770 Bennett ist das Einbringen von Holzflicken in in Holzplatten befindlichen Nuten bekannt, bei denen zur besseren Fixierung der Holzflicken sich die Nuten in ihren Eckbereichen verjüngen und zu einer Kompression der Holzflicken führen. Diese Anordnung erhöht die bereits vorhandene Bruchgefahr der Ecken ganz erheblich.

Auf diesem Hintergrund hat sich die Erfindung die Aufgabe gestellt, Holzflicken zum Einsetzen in Nuten mit rechteckiger Öffnung zu entwickeln,
- die mit hoher Passgenauigkeit, aber trotzdem geringem Produktionsaufwand hergestellt werden können und
- die sich beim Einsetzen in die Nut selbst zentrieren und
- die dabei ihre spitz zulaufenden Kanten an ihren beiden Enden vor dem Herausbrechen von einzelnen Spänen möglichst schonen und
- die sich nach dem Einsetzen selbsttätig in der Nut verkeilen.

Die Lösung dieser Aufgabe wird durch Merkmale des Anspruchs 1 wiedergegeben.

Die drei wesentlichen Unterschiede des erfindungsgemäßen Holzflickens gegenüber anderen, für Nuten mit rechteckigen Öffnungen vorgesehenen Holzflicken ist, dass er - in seinem mittleren Bereich in der Nähe seiner Flickenoberfläche etwas breiter als die Nut in der Holzplatte ist und
- an seiner Unterkante sowie
- an seinen beiden Enden etwas schmäler als die Nut ist.

Dank der "Unterbreite" in seinem unteren Bereich und in den Endbereichen kann der Holzflicken in die Nut eingesetzt werden ohne einen nennenswerten Widerstand überwinden zu müssen. Die "Einschnürung" der beiden Enden verhindert, dass die dort, im Bereich der "Zuspitzung" des Holzflickens besonders empfindlichen Kanten einen direkten Kontakt mit den Kanten der Nut haben. Dadurch ist das Risiko eines Ausbrechens von Spänen aus den beiden Endbereichen deutlich verringert. Bei genauer Betrachtung der Endbereiche haben diese also keinen direkten Kontakt mit den Kanten und den Wänden der Nut, sondern sind dazu beabstandet.

Da jedoch ein relativ sehr kleiner Abstand der Endbereiche zur Nut ausreicht, um Beschädigungen der empfindlichen Kanten des Holzflickens zu vermeiden, kann dieser Abstand so klein gewählt werden, dass er durch eine Klebstoffschicht noch überbrückt werden kann, die auch dort immer noch dünn genug ist, um eine nennenswerte Haftkraft aufbringen zu können.

Auch die Ausbuchtung des mittleren Bereiches des Holzflickens etwa in dessen oberer Hälfte sollte sinnvollerweise nur so gering sein, dass die Elastizität des Holzflickens sowie die Elastizität der - nach dem Einsetzen - an den Holzflicken angrenzenden Bereiche der Holzplatte nahe den Wänden der Nut so groß ist, dass sich der Holzflicken ohne Beschädigung der Kanten in die Nut einpressen lässt und sich später die beiden Teile mit einer möglichst hohen Kraft aufeinander drücken.

Bei einer derartigen Dimensionierung sorgt die über die Nutbreite hinausragende Ausbuchtung des Holzflickens dafür, dass der mit fließfähigem Klebstoff beschichtete Holzflicken nach dem Eintreiben in die Nut selbsttätig und ohne weiteres Zutun dort verbleibt und nicht durch die federnde Elastizität des Holzflickens und/oder der Wandungen der Nut wieder herausgedrückt wird.

Eine zusätzliche Fixierung des Holzflickens während des Abbindens seiner Verleimung ist bei einem erfindungsgemäßen Holzflicken also nicht erforderlich. Vielmehr sorgt der Druck der Seitenflächen des Holzflickens auf die Wände der Nut für eine Verklemmung des Holzflickens in der Nut bei einer gleichzeitig sehr guten Verteilung der Klebstoffmenge. Bekanntlich ist die Ausbildung einer sehr dünnen, aber durchgehend homogenen Klebstoffschicht die beste Voraussetzung für eine hohe Haftkraft. Deshalb ist der Rückhalt eines erfindungsgemäßen Holzflickens in der Nut trotz des Verzichtes auf eine Anpresskraft in seinen eingezogenen Bereichen dennoch sehr hoch.

Da der erfindungsgemäße Holzflicken an seiner Grundfläche auf beiden Seiten um den sog. "Einzug" schmaler als die Nut ist, kann der Holzflicken trotzdem ohne besondere Werkzeuge in die Nut eingesetzt werden und zentriert sich dabei selbsttätig.

Da der Holzflicken bei manuellem Einsetzen nur mit einer sehr geringen Wahrscheinlichkeit in ganz exakt die Position eingesetzt wird, in der er lediglich vertikal in die Nut hinein gedrückt werden muss, ist in der Praxis kurz vor Erreichen der Grundebene der Nut fast immer noch eine weitere Bewegungskomponente in Längsrichtung des Holzflickens erforderlich. Diese Bewegung setzt jedoch nicht schlagartig ein, sondern beginnt beim Zusammentreffen des konvexen Zylindersegmentes der Stirnfläche des Holzflickens mit dem konkaven Zylindersegment der Stirnwand der Nut nach Art zweier gegenläufiger Keile. Durch diese koppelte Keilwirkung zentriert sich ein erfindungsgemäßer Holzflicken in seiner Längsrichtung, was als ein wesentliches Merkmal der Erfindung einzustufen ist.
Ebenso wichtig ist auch die Zentrierung im Profil des Holzflickens. Im Unterschied zur Längszentrierung ist die Zentrierung im Profil jedoch vor dem Einsetzen des Holzflickens noch nicht mit bloßem Auge vorhersehbar, sondern nur während des Einsetzens spürbar: von

Zwei - extrem flache - Kegelsegmente als Seitenfläche des Holzflickens werden in der "Langversion" in der Mitte des Holzflickens durch eine Ebene ergänzt wird, die gegenüber der Grundfläche des Holzflickens um etwas mehr als 90 Grad geneigt ist. Diese Kombination erfüllt mehrere, eigentlich gegenläufige Forderungen:
- Der Holzflicken soll zwar leicht in die Nut einzusetzen sein, aber nach dem Einsetzen sich ganz fest darin verkeilen.
- Die Endbereiche des Holzflickens sollen zwar die rechteckigen Endbereiche der Nut optisch befriedigend ausfüllen, sie aber mechanisch möglichst nicht berühren, damit seine empfindlichen Kanten nicht beschädigt werden.

Die erfolgreiche Überbrückung dieser vom Prinzip her eigentlich widersprüchlichen Erfordernisse gelingt dadurch, dass sowohl der Einzug der Stirnseite des Holzflickens als auch die Ausbuchtung der Seitenflächen des Holzflickens gegenüber der Nutenbreite relativ klein sind. Für Welchholz, also vor allem Nadelhölzer, sollte der Einzug und die Ausbuchtung eine Größe von etwa 0,5 % - 3 % der Nutbreite aufweisen.

Die sich daraus ergebenden, absoluten Werte für den Einzug und die Ausbuchtung sind bei den sehr häufig vorkommenden Nutbreiten von etwa einem halben Zentimeter bis viereinhalb Zentimeter stets kleiner als ein Millimeter. Die Erfindung bevorzugt, dass der Einzug und die Ausbuchtung eine Größe von etwa 0,05 mm bis 0,25 mm haben.

Es ist ohne weiteres nachvollziehbar, dass diese Werte gegenüber den sonstigen Abmessungen eines Holzflickens sehr klein sind. Deshalb ist es mit bloßem Auge nicht mehr wahrnehmbar, ob die Endbereiche eines derart "angespitzten" Holzflickens die Wand der Nut tatsächlich berühren oder nicht. Diese mangelhafte Möglichkeit, den "Einzug" und die "Ausbuchtung" mit bloßen Augen zu erkennen, wird auch dadurch unterstützt, dass bei einem länglichen Holzflicken, der über eine Grundfläche F verfügt, die Kegelsegmente der Seitenfläche tangential in den ebenen Teil der Seitenflächen übergehen.

Ein weiterer Vorzug dieser sehr geringen Abmessungen des Einzuges und der Ausbuchtung ist, dass die dabei entstehenden, sehr schmalen Fugen auch von höherwertigen Holzleimen und anderen Klebstoffen noch überbrückt werden können, wobei dann sogar noch eine gewisse mechanische Belastbarkeit aufgebracht werden kann. Zwar ist diese nicht so hoch wie in den Bereichen, wo aufeinandergepresstes, ebenes Holz mit einer extrem dünnen Zwischenschicht aus Klebstoff verbunden ist, aber immerhin noch in einer Größenordnung, dass auch dieser Bereich nach dem Einsetzen und dem Einkleben des Holzflickens einen nennenswerten Beitrag zur mechanischen Tragfähigkeit des Holzflickens erbringt.

In der Praxis wird in fast allen Anwendungsfällen die nach außen sichtbare Flickenoberfläche des Holzflickens eben sein und nach Einbringung in die Nut mit der Plattenoberfläche der Holzplatte fluchten, insbesondere beim Verfahren der sogenannten "Vorkosmetik", bei der die Oberfläche der "geflickten" Holzplatte nochmals im Ganzen spanabhebend bearbeitet wird, um eine durchgehende Ebene zu schaffen.

Beim Verfahren der so genannten "Nachkosmetik" ragt der Holzflicken jedoch nach der Einbringung in die Nut noch geringfügig über die Plattenoberfläche hinaus. In einem weiteren Bearbeitungsschritt wird dann der herausragende Teil abgetragen, sodass eine durchgehende Plattenoberfläche gebildet wird.

Alle zuvor beschriebenen Ausführungsformen beziehen sich auf zwei alternative Längen von Holzflicken, nämlich die "Kurzversion" und die "Langversion". In der "Langversion" weist die Nut noch eine Grundebene auf, die zumeist etwa parallel zur Plattenoberfläche der Holzplatte verläuft, aber auch dazu geneigt verlaufen kann. Der dazu komplementäre Holzflicken hat eine Grundfläche, die im eingesetzten Zustand auf der Grundebene der Nut aufliegt und mit dieser verklebt wird. Der einzige Unterschied in den Abmessungen der rechteckigen Grundfläche des Holzflickens und der rechteckigen Grundebene der Nut ist, dass die Grundfläche auf beiden Seiten um den "Einzug" schmäler ist.

In der "Kurzversion" des erfindungsgemäßen Holzflickens entfallen diese beiden, zueinander zumindest zum größeren Teil komplementären und nach dem Einbau miteinander verklebten Ebenen. Dann gehen beide Kegelsegmente auf den Seitenflächen des Holzflickens direkt ineinander über und beziehen sich auf die gleiche Kegelachse. Ein Holzflicken in dieser "Kurzversion" sieht dann aus wie eine diskusartige Holzscheibe, von der ein randständiger Teil mit einem geraden Schnitt, z. B. von einer Kreissäge abgetrennt worden ist.

Die Kurzversion sowie die - z.B. in den Figuren 1 und 2 dargestellte - Langversion des Holzflickens weisen auf ihrer Seitenfläche in den Endbereichen jeweils ein Kegelsegment auf. Nur die Langversion hat zusätzlich zwischen den Kegelsegmenten noch eine Fläche, die gegenüber der Grundfläche des Holzflickens um mehr als 90 Grad abgewinkelt ausgerichtet ist.

In einer weiteren Ausführungsvariante der Langversion eines erfindungsgemäßen Holzflickens, kann der ebene Teil der Seitenfläche auch aus einem unteren Teil bestehen, das - wie zuvor beschrieben - gegenüber der Grundfläche mit einem Winkel von mehr als 90 Grad geneigt ist. Daran schließt sich mit einem "Knick" der obere Teil der Seitenfläche an, der senkrecht zu der Grundfläche des Holzflickens und damit parallel zu den Wänden der Nut ausgerichtet ist.

In dieser Variante ist die Form der beiden angrenzenden Kegelsegmente jeweils eine Untervariante davon, nämlich ein so genanntes "Kegelstumpfsegment", also ein Kegelsegment, dem die "Spitze" abgetrennt worden ist und dessen Oberfläche im abgetrennten Bereich stattdessen mit dem oberen Teil der Seitenfläche fluchtet.

Eine weitere, mögliche Variante eines erfindungsgemäßen Holzflickens weist an ihren beiden Stirnflächen unterschiedliche Radien des jeweiligen Zylindersegmentes auf. Aber auch diese beiden, ungleich großen Zylindersegmente gehen jeweils tangential in die sie verbindende Grundfläche über. Natürlich ist auch diese Ausführungsvariante etwa komplementär zu der Nut, das heißt die jeweiligen Radien eines konvexen Zylindersegments des Holzflickens und des darauf gepressten konkaven Zylindersegmentes der Nut sind gleich.

Diese Variante ist dann erforderlich, wenn das Fräswerkzeug, das die Nut in die Holzplatte einbringt, nicht nur senkrecht in die Holzplatte hineintaucht und dann parallel zu deren Oberfläche verfährt, sondern nach dem ersten Eintauchen während dem anschließenden Verfahren in Längsrichtung der Holzoberfläche zusätzlich auch etwas angehoben oder abgesenkt wird. Dann verläuft die Grundebene der Nut geneigt gegenüber der Plattenoberfläche der Holzplatte.

Wie bereits mehrfach erwähnt muss die Form eines erfindungsgemäßen Holzflickens mit möglichst hoher Genauigkeit gefertigt werden, damit die Vorteile des erfindungsgemäßen Prinzips in vollem Umfang zur Geltung kommen. Da derartige Holzflicken in großer Stückzahl aus vergleichsweise sehr kostengünstigem Material gefertigt werden, sind die Herstellkosten von wesentlicher Bedeutung.

Die Erfindung schlägt dafür ein Fräswerkzeug vor, dessen Schneidplatte eine trapezförmige Einkerbung aufweist, die komplementär zum Profil des Holzflickens geformt ist. Deren kleinste Breite ist auch die tiefste Stelle der Einkerbung und entspricht der Nutbreite N5 abzüglich beider Einzüge A1, also N5 - 2*A1. Die größte Breite der Einkerbung an ihrer oberen Kante ist die Nutbreite zzgl. beider Ausbuchtungen A2, also N5 + 2*A2.

Mit einem derartigen Werkzeug ergibt sich folgendes Verfahren zur Herstellung eines Holzflickens: im ersten Schritt werden alle später in die Nut hineinragenden Flächen des Holzflickens in einem einzigen Bearbeitungsgang von einem Fräswerkzeug mit der vorgenannten Einkerbung aus einem Holzrohling herausgefräst. Dabei wird das Fräswerkzeug auf einem Kreisbogensegment geführt, dass die gleiche Mittelachse wie das Zylindersegment der jeweiligen Stirnflächen aufweist. Mit diesem Prinzip ist die Aufgabenstellung erfüllt, dass nur ein einziger Arbeitsgang zur Formung des in die Holzfläche hineinragenden Teiles des Holzflickens erforderlich ist.

Die damit für diesen Bearbeitungsschritt erreichte Zeitersparnis ist insbesondere deshalb sehr wertvoll, weil das Fräswerkzeug auf einem Kreisbogensegment geführt werden muss. Eine derartige Bewegung wird auf dem aktuellen Stand der Technik zumeist durch eine sogenannte "CNC-gesteuerte" Holzbearbeitungsmaschine mit zwei Servoantrieben für die horizontale und für die vertikale Bewegungsrichtung erzeugt. Derartige Maschinen sind relativ teuer, sodass ihre Arbeitszeit besonders gut genutzt werden muss.

Alternativ wäre es auch denkbar, das Fräswerkzeug durch eine mechanische Führung - eine Kulisse - zu führen. Falls sehr große Stückzahlen von Holzflicken mit diesem Radius der Zylindersegmente benötigt werden, ist eine solche Sondermaschine ohne komplexe Steuerung und ohne Servoantriebe vergleichsweise preisgünstig. Zu beachten ist jedoch, dass für jeden anderen Radius von den Zylindersegmenten der Stirnflächen des Holzflickens eine andere Kulisse gefertigt werden muss.

Unabhängig davon, ob die kreisbogensegmentartige Führung des Fräswerkzeuges durch eine CNC-Steuerung mit zwei Achsen oder mechanisch durch eine Kulisse erfolgt, muss in einem zweiten Schritt mit einem Kreissägeblatt oder einem ähnlich wirkenden Werkzeug die - zumeist ebene - Oberfläche des Holzflickens erstellt werden. Dabei wird auch der Holzflicken vom Holzrohling abgetrennt. In der Regel fällt er durch sein Eigengewicht in einen Behälter für fertig gefräste Holzflicken.

Für eine weitere Verbesserung der Ausnutzung einer CNC gesteuerten Holzbearbeitungsmaschine sollten in einer Einspannung des Holzrohlings möglichst mehrere erfindungsgemäße Holzflicken gleichzeitig oder sehr kurz nacheinander erzeugt werden. Dazu schlägt die Erfindung vor, dass im ersten Schritt der Bearbeitung wenigstens zwei leistenförmige Holzrohlinge zueinander beabstandet und parallel ausgerichtet in die Bearbeitungsmaschine eingespannt werden. Dann wird das Fräswerkzeug etwa senkrecht zu den Leisten auf einer wellenförmigen Linie verfahren, wobei beim Eintauchen des Fräswerkzeuges in einen Holzrohling die Wellenlinie ein Kreisbogen mit der gleichen Mittelachse wie das Zylindersegment der Stirnflächen des Holzflickens und einem daran angepassten Radius ist.

In den Zwischenräumen zwischen den beiden benachbarten Holzrohlingen wechselt die Ausrichtung der Wellenlinie, so dass sie beim Erreichen des nächsten Holzrohlings wieder die gleiche Anfangshöhe erreicht.

Zwecks einer weiteren Steigerung der Stückzahlkapazität können in die Schneidplatte des Fräswerkzeuges mehrere, gleichartige trapezförmige Einkerbungen eingebracht werden, sodass bei jedem Fräsvorgang mehrere Holzrohlinge gleichzeitig bearbeitet werden. Die Holzrohlinge sind dann in einer Fläche angeordnet, sodass bei jedem Bearbeitungsdurchgang eine sehr große Anzahl von Holzflicken geformt wird.

Wenn diese Holzflicken mit ihren, in die Nut eintauchenden Flächen geformt sind, werden sie mit einem anderen Werkzeug, wie z. B. einem Kreissägeblatt, von den Holzrohlingen abgetrennt. Sie fallen dann z. B. in einen Werkstückbehälter. Jetzt können in einem nächsten Schritt entweder die Holzrohlinge näher an das Fräswerkzeug herangeführt werden oder das Fräswerkzeug entsprechend angehoben werden, sodass die nächste "Ebene" aus den Holzrohlingen zum Holzflicken geformt wird. Auf diese Weise kann ein relativ großes Volumen vom Holzrohling in relativ sehr kurzer Zeit in hoch genaue und erfindungsgerechte Holzflicken umgewandelt werden.

Die erfindungsgemäßen Holzflicken werden vorrangig dazu verwendet, in die Plattenoberfläche von Holzplatten oder anderen Holzteilen an Stelle von Astlöchern oder anderen Fehlstellen eingesetzt zu werden. Dazu wird im ersten Schritt die Fehlstelle beseitigt, indem eine Nut in die Holzplatte eingefräst wird und zwar mittels einer rechteckigen Fräsplatte mit der Breite der Nut. Im zweiten Schritt wird die Innenfläche dieser Nut mit Klebstoff beschichtet, z. B. aus einer Sprühdüse. Im dritten Schritt wird ein auf diese Nut maßlich genau angepasster Holzflicken eingedrückt.

Wie bereits mehrfach beschrieben, zentriert er sich beim Eindrücken sowohl in Längsrichtung als auch in Querrichtung selber und liegt am Ende der Bewegung mit seiner Grundfläche auf der Grundebene der Nut auf und geht dort eine innige Klebverbindung ein. Auch mit dem oberen Teil seiner Seitenflächen liegt er auf den Wänden der Nut auf und ist dort fest verklebt. Im übrigen Teil seiner Seitenflächen weist er eine sehr schmale Fuge auf, die im Normalfall durch Klebstoff verschlossen wird. Die beiden zylindersegmentförmigen Stirnflächen des Holzflickens liegen auf den dazu komplementären Stirnwänden der Nut auf und sind vollflächig mit dieser verklebt.

Ein ganz wesentlicher Vorteil der Erfindung ist, dass der Holzflicken nach dem Eindrücken nicht mehr durch eine zusätzliche Vorrichtung gesichert werden muss, sondern sich selbsttätig in der Nut verkeilt. Jetzt ist nur noch eine gewisse Arbeitspause erforderlich, bis der Klebstoff abgebunden ist. Dann kann eine eventuell erforderliche, finale Bearbeitung der Oberfläche der Holzplatte stattfinden.

Im Folgenden sollen weitere Einzelheiten und Merkmale der Erfindung anhand eines Beispiels näher erläutert werden. Dieses soll die Erfindung jedoch nicht einschränken, sondern nur erläutern. Es zeigt in schematischer Darstellung:
- Figur 1: Isometrische Darstellung eines halb in eine Nut eingesenkten Holzflickens
- Figur 2: Aufsicht auf den in Figur 1 dargestellten Holzflicken

Die Figur 1 zeigt in isometrischer Darstellung einen erfindungsgemäßen Holzflicken F, der etwa zur Hälfte in die Nut N in einer Holzplatte P eingesenkt ist. Zum besseren Verständnis ist aus der Holzplatte P ein unregelmäßig begrenztes Teilstück zeichnerisch herausgeschnitten. Dieses Teilstück ist an seiner vorderen Kante gerade abgeschnitten, wobei die Schnittfläche genau durch den Übergang der Grundebene N4 der Nut N in die tangential daran angrenzende Stirnfläche F3 verläuft.

In Figur 1 ist gut zu erkennen, wie die Nut N in die Platte P eingefräst ist. Alle nicht sichtbaren Begrenzungslinien der Nut N sind durch gestrichelte Linien gekennzeichnet und damit von den nicht sichtbaren Linien des Holzflickens F unterschieden, die mit einer Strich-Punkt-Strich-Linie gekennzeichnet sind.

Da in Figur 1 der Holzflicken "gläsern" dargestellt ist, sind in der Darstellung mehrere Flächen hintereinander zu sehen. Der Übersichtlichkeit halber sind Linien von den Bezugszeichen zu den damit zu bezeichnenden Flächen weggelassen worden. Vielmehr ist die Zuordnung der Bezugszeichen zur jeweiligen Fläche nur aus ihrer perspektivgerechte Ausrichtung ableitbar: Die jeweiligen Bezugszeichen sind so dargestellt, dass sie auf der jeweils zu bezeichnenden Fläche aufliegen und parallel zu je zwei gegenüberliegenden Kanten ausgerichtet sind.

Nach einem gewissen Eindenken in die Isometrie der Figur 1 ist deshalb gut erkennbar, dass die Grundebene N4 der Nut tangential in die Stirnfläche F3 übergeht, die zylindersegmentförmig geformt ist. Die beiden Wände N2 der Nut N stehen senkrecht auf der Grundebene N4. Sie bestehen aus einer ebenen Fläche in der Mitte und zwei daran angrenzenden Kegelsegmenten, deren Oberfläche jeweils durch grade Linien gekennzeichnet ist, die auf die - hier nicht dargestellte - Spitze des Kegels zulaufen. Die Kante zwischen jedem Kegelsegment der Wände N2 und der angrenzenden, zylindersegmentförmigen Stirnwand N3 ist ein Kreisbogen.

In Figur 1 ist gut nachvollziehbar, dass die Nut N mit einem kreiszylindrischen Fräswerkzeug in die Plattenoberfläche P1 der Holzplatte P eingefräst worden ist. In der dargestellten Ausführungsvariante "Langversion" ist dieses Fräswerkzeug nicht nur senkrecht in die Plattenoberfläche der Holzplatte P eingetaucht worden, sondern nach dem Eintauchen auch parallel zur Plattenoberfläche P1 mit der gleichen Eintauchtiefe verfahren worden. Dadurch wird die Grundebene N4 gebildet, die parallel zur Plattenoberfläche P 1 verläuft.

In Figur 1 ist gut zu erkennen, dass in die Nut N ein in etwa dazu komplementär geformter Holzflicken F bereits zur Hälfte eingesenkt worden ist. An der in Figur 1 nach vorne weisenden, ebenen Schnittkante der Holzplatte P ist erkennbar, dass der Holzflicken F so weit eingesenkt worden ist, dass sein mittlerer Bereich mit seinem trapezförmigen Profil die beiden oberen Kanten der Öffnung N1 der Nut N berührt.
In Figur 1 wird deutlich, dass ein weiteres Hineindrücken des Holzflickens F in die Nut N nur möglich ist, wenn sich der obere Bereich des Holzflickens F zusammendrücken lässt und/oder der obere Bereich der Nut N etwas auseinander drücken lässt. Das dafür nötige Maß des Auseinanderdrückens ist durch die Abmessung der beiderseitigen Ausbuchtungen A2 in Figur 1 sehr deutlich gekennzeichnet.

In der Praxis ist die tatsächliche Größe der Ausbuchtung A2 im Verhältnis zu der dargestellten Gesamtlänge des Holzflickens F ganz erheblich kleiner als in der Zeichnung dargestellt. Die in Figur 1 dargestellte, recht gewaltige Überhöhung der Ausbuchtung A2 dient nur dem erleichterten Verständnis dieses entscheidend wichtigen Merkmales der Erfindung, nämlich dem partiellen "Übermaß" der Breite des Holzflickens.

In Figur 1 ist gut erkennbar, dass die Nutbreite N5 kleiner ist als die Breite des Holzflickens F an seiner Oberfläche F1.An seiner Flickenoberfläche F1 ist der Holzflicken F zu beiden Seiten um das Maß der sog. "Ausbuchtung A2" breiter als die sog. "Nutbreite N5".

In Figur 1 wird auch sehr schön deutlich, dass der Holzflicken im Bereich seiner Grundfläche F4 schmäler ist als die Nutbreite N5 und zwar auf beiden Seiten um das Maß des sog. "Einzuges A1". Durch dieses "Untermaß" kann der Holzflicken sehr leicht in die Nut N eingesetzt und in ihr zentriert werden.

In Figur 1 wird deutlich, dass die Seitenflächen F2 des Holzflickens F nur in ihrem mittleren Teil aus einer Ebene bestehen. Im vorderen und hinteren Endbereich sind durch zahlreiche Linien die beiden Kegelsegmente charakterisiert, die die "Einschnürung" der Endbereiche bilden. Die Linien laufen auf die - hier nicht gezeichnete - Spitze des jeweiligen Kegels zu. Die Kegelsegmente bilden den Übergang der geneigt verlaufenden Mittelteile der Seitenflächen F2 zu den zylindersegmentförmigen Stirnflächen F3 des Holzflickens, die nur so schmal wie die Grundfläche F4 des Holzflickens F sind.

In Figur 1 wird vorstellbar und in Figur 2 sehr gut nachvollziehbar, wie die Endbereiche des Holzflickens F durch ihre "Einschnürung" von den Kanten der Nut N1 auf Höhe deren Öffnung N1 fernbleiben und deshalb beim Einsetzen nicht beschädigt werden können.

In Figur 1 ist weiterhin schön nachzuvollziehen, dass die Stirnflächen F3 des Holzflickens F zylindersegmentförmig sind und zwar konvex, also nach außen hin gewölbt. Unter der hinteren Stirnfläche F3 ist die Stirnwand N3 der Nut zu erkennen, die mit dem gleichen Radius wie die Stirnfläche F3 gekrümmt ist, jedoch konkav geformt, sodass beim Anpressen des Holzflickens F in die Nut N die Stirnfläche F3 vollflächig auf der Stirnwand F3 aufliegt und damit verklebt wird.

In **Figur 2** ist die Aufsicht auf den gleichen Ausschnitt aus einer Holzplatte P gezeichnet. Um der besseren Vergleichbarkeit willen ist der Ausschnitt aus der Holzplatte P auch in Figur 2 am Übergang der Grundebene N4 der Nut N in die vordere Stirnwand N3 gradlinig abgeschnitten, sodass nur die rückwärtige Stirnwand N3 dargestellt ist. Die - nur in den Ecken zu einem winzigen Teil sichtbare - Stirnwand N3 ist mit einem gestrichelten Bezugszeichen versehen, was der Definition entspricht, dass gestrichelte Linien nicht sichtbare Flächen und nicht sichtbare Kanten der Nut N kennzeichnen.

In Figur 2 ist die Grundebene N4 der Nut N durch den Holzflicken F verdeckt. Deshalb ist das Bezugszeichen N4 gestrichelt gezeichnet. Auch die seitlichen Begrenzungskanten der Grundebene N4 sind gestrichelt dargestellt. Diese gestrichelte Linie geht über in die Seitenkanten der Stirnwand N3. Da die Stirnwand N3 zylindersegmentförmig ist, erscheint sie in der Aufsicht als ein Rechteck.

In diesem Bereich der Figur 2 wird sofort deutlich, dass die Breite der Nut, die sog. "Nutbreite N5", größer als der Holzflicken F an seinen schmalen Stellen ist, nämlich seinen Endbereichen und seiner Grundfläche F4. Diese unteren Begrenzungen des Holzflickens F sind in Figur 2 durch Strich-Punkt-Strich-Linien dargestellt.

Sie sind um den Einzug A1 gegenüber den Längskanten der Grundebene N4 der Nut N nach innen verschoben. Oder anders ausgedrückt: Um den Einzug A1 ist der Holzflicken F an seiner Unterseite schmäler.

An seiner - voll sichtbaren - Flickenoberfläche F1 steht der Holzflicken F jedoch im mittleren Bereich um die Ausbuchtung A2 über die Nutbreite N5 über. In Figur 2 sind sowohl der Einzug A1 als auch die Ausbuchtung A2 dramatisch übertrieben dargestellt, um besser sichtbar zu werden.

Dadurch wird im oberen Bereich der Figur 2 deutlich, dass der Holzflicken F in seinem Endbereich auf einer kurzen Länge schmäler ist als die Nutbreite N5. Deshalb ist ein ganz winziger Teil der Öffnung N1 der Nut N nicht vom Holzflicken F verschlossen. In der Praxis ist die Breite dieser winzigen Fuge, nämlich der Einzug A1, mit Abmessungen in der Größenordnung von zehntel Millimetern so winzig, dass sie mit bloßem Auge nicht mehr wahrnehmbar ist.

Weiterhin ist zu beachten, dass in Figur 2 der Holzflicken nur bis zur Hälfte in die Nut N abgesenkt ist. Wenn er vollständig abgesenkt worden ist, dann ist seine Ausbuchtung A2 durch Einpressen in das Holz ganz deutlich geschrumpft. Wenn das Material des Holzflickens F weicher ist als das Material der Holzplatte P, dann ist die Ausbuchtung A2 nahezu auf Null reduziert.

Im anderen Fall eines harten Flickens und einer weichen Platte weicht auch die obere Kante der Plattenoberfläche P1 etwas zurück, sodass die Nut N an dieser Stelle geringfügig erweitert ist. Diese Erweiterung liegt jedoch in der Praxis nur im Bereich einiger zehntel Millimeter und ist deshalb mit bloßem Auge kaum wahrnehmbar, aber ausreichend groß, um für eine feste Verkeilung des Holzflickens F in der Nut N zu sorgen.

### Bezugszeichenliste

- A1: Einzug der Stirnseite des Holzflickens F
- A2: Ausbuchtung der Seitenflächen F3 des Holzflickens F
- F: Holzflicken zum Ausfüllen der Nut N
- F1: Flickenoberfläche des Holzflickens F
- F2: Seitenflächen des Holzflickens F
- F3: Stirnfläche des Holzflickens F
- F4: Grundfläche des Holzflickens F
- F5: Stirnbreite des Holzflickens F
- N: Nut in Holzplatte P
- N1: Öffnung der Nut N
- N2: Wände der Nut N
- N3: Stirnwände der Nut N
- N4: Grundebene der Nut N
- N5: Nutbreite der Nut N, der Stirnwände N3 u. der Grundebene N4
- P: Holzplatte, enthält die Nut N
- P1: Plattenoberfläche der Holzplatte P

## Patentansprüche

1. Holzplatte (P) mit einer Nut (N) deren
- die gegenüberliegenden Wände (N2) verbindenden Stirnwände (N3) aus je einem Zylindersegment
bestehen,
- das entweder tangential in das andere Zylindersegment übergeht oder
- das tangential in eine Grundebene (N4) in der Mitte der Nut (N) übergeht, die die gleiche Nutbreite (N5) wie die Stirnwände (N3) aufweist und
die Nut (N) durch einen Holzflicken (F) verschlossen ist, dessen Form etwa komplementär zur Nut (N) ist und die beiden gegenüberliegenden Stirnflächen (F3) des Holzflickens (F) Zylindersegmente sind,
- deren Radius jeweils dem der ebenfalls zylindersegmentförmigen Stirnwände (N3) der Nut (N) gleicht, wobei
- die Öffnung (N1) der Nut (N) ein Rechteck ist und
- bei der zwei gegenüberliegende Wände (N2) eben und zueinander parallel sind und
- die beiden an die Stirnflächen (F3) anschließenden, einander gegenüber liegenden Seitenflächen (F2) des Holzflickens (F)
- jeweils aus wenigstens einem Kegelsegment bestehen, das die gleiche Mittelachse wie die jeweils angrenzenden, zylindersegmentförmigen Stirnflächen (F3) hat,
**dadurch gekennzeichnet, dass**
- die Stirnbreite (F5) des Holzflickens F um den Einzug (A1) kleiner als die Nutbreite (NS) ist und
- die Seitenflächen (F2) vor ihrer Einbringung in die Nut (N) an der Flickenoberfläche (F1) um die Ausbuchtung (A2) über die Nutbreite (N5) hinausragen.

2. Holzplatte P nach Anspruch 1, **dadurch gekennzeichnet, dass** der Einzug A1 und die Ausbuchtung A2 kleiner als 1 mm sind.

3. Holzplatte P nach einem der vorhergehenden Ansprüche, **dadurch gekennzeichnet, dass** der Einzug A1 und die Ausbuchtung A2 etwa eine Größe von 0,05 mm bis 0,25 mm haben.

4. Holzplatte P nach einem der vorhergehenden Ansprüche, **dadurch gekennzeichnet, dass** der Einzug A1 und die Ausbuchtung A2 eine Größe von etwa 0,5 % bis 3 % der Nutbreite aufweisen.

5. Holzplatte P nach einem der vorhergehenden Ansprüche, **dadurch gekennzeichnet, dass** die nach außen sichtbare Flickenoberfläche F1 des Holzflickens F eben ist und nach Einbringung in die Nut N1 mit der Plattenoberfläche P1 der Holzplatte P fluchtet.

6. Holzplatte P nach einem der vorhergehenden Ansprüche, **dadurch gekennzeichnet, dass** die Seitenflächen F2 des Holzflickens F zumindest teilweise aus wenigstens einem Kegelstumpfsegment bestehen

7. Holzplatte P nach einem der vorhergehenden Ansprüche, **dadurch gekennzeichnet, dass** die Radien der beiden zylindersegmentförmigen Stirnwände N3 der Nut N gleich groß sind und dementsprechend auch die Radien der beiden dazu komplementären und deshalb ebenfalls zylindersegmentförmigen Stirnflächen F3 des Holzflickens F diese gleiche Größe aufweisen.

8. Holzplatte P nach Anspruch 7, **dadurch gekennzeichnet, dass**
- die Nut N eine Grundebene 4 aufweist, in welche die zylindersegmentförmigen Stirnwände N3 tangential übergehen und dementsprechend auch
- der Holzflicken F auf den Randbereichen seiner Seitenflächen F2 je ein Kegelsegment aufweist, das jeweils tangential in eine Ebene in der Mitte der Seitenflächen F2 übergeht

9. Verfahren zur Herstellung eines Holzflickens (F) unter Verwendung eines Fräswerkzeugs, das eine Schneidplatte mit einer trapezförmigen Einkerbung aufweist,
- deren kleinste Breite an ihrer tiefsten Stelle ist und die Nutbreite (N5) abzüglich des Einzuges (A1) ist und
- deren größte Breite der Einkerbung die Nutbreite (N5) zuzüglich der Ausbuchtung (A2) ist, **dadurch gekennzeichnet, dass**
- im ersten Schritt alle später in die Nut (N) hineinragenden Flächen (F2) bis (F4) des Holzflickens (F) aus einem Holzrohling in einem einzigen Bearbeitungsgang von dem Fräswerkzeug herausgefräst werden, wobei das Fräswerkzeug auf einem Kreisbogensegment geführt wird, dessen Kreismittelpunkt sich in der Mittelachse befindet, die das Zylindersegment der Stirnflächen (F3) aufweist und
- im zweiten Schritt mit einem Kreissägeblatt oder einem ähnlich wirkenden Werkzeug die Oberfläche (F1) des Holzflickens (F) erstellt wird und dabei auch der Holzflicken (F) vom Holzrohling getrennt wird.

10. Verfahren zur Herstellung mehrerer Holzflicken F nach Anspruch 9, **dadurch gekennzeichnet, dass** im ersten Schritt
- wenigstens zwei leistenförmige Holzrohlinge zueinander beabstandet und parallel angeordnet sind und
- das Fräswerkzeug etwa senkrecht zu den Leisten auf einer wellenförmigen Linie verfahren wird, wobei beim Eintauchen des Fräswerkzeuges in einen Holzrohling die Wellenlinie ein Kreisbogen mit der gleichen Mittelachse wie das Zylindersegment der Stirnflächen F3 und einem daran angepassten Radius ist.

11. Verfahren zur Herstellung mehrerer Holzflicken F nach den Ansprüchen 9 oder 10, **dadurch gekennzeichnet, dass** die Schneidplatte mehrere trapezförmige Einkerbungen aufweist.

12. Verfahren zum Flicken einer Fehlstelle in einer Holzplatte P nach einem der Ansprüche 9 bis 11, **dadurch gekennzeichnet, dass**
- im ersten Schritt an der Fehlstelle eine Nut N in die Holzplatte P eingefräst wird, wozu eine rechteckige Fräsplatte mit der Breite der Nutbreite N5 benutzt wird und
- im zweiten Schritt die Nut N mit Klebstoff beschichtet wird und
- im dritten Schritt ein zur Nut N etwa komplementärer Holzflicken in die Nut N eingedrückt wird.

13. Verfahren zum Flicken einer Fehlstelle in einer Holzplatte P nach Anspruch 12, **dadurch gekennzeichnet, dass** im ersten Schritt die rotierende Fräsplatte zum Einfräsen der Nut N nicht nur etwa senkrecht in die Plattenoberfläche der Holzplatte P eingetaucht wird, sondern anschließend in der eingetauchten Position auch noch parallel zur Plattenoberfläche P1 verfahren wird, wodurch die Nut N zusätzlich mit einer Grundebene N4 versehen wird und dementsprechend auch der Holzflicken F eine Grundfläche F4 aufweist, die komplementär zur Grundebene N4 ist und beim Eindrücken des Holzflickens F in die Nut N mit der Grundebene N4 verklebt wird.

## Claims

1. Wood panel (P) comprising a groove (N) of which
- the end walls (N3), which join the opposite walls (N2), comprise in each case a cylindrical segment
- which merges either tangentially into the other cylindrical segment or
- which merges tangentially into a base plane (N4) in the centre of the groove (N), which has the same groove width (N5) as the end walls (N3), and
the groove (N) is sealed by a wood patch (F), of which the form is approximately complementary to the groove (N) and the two opposite end faces (F3) of the wood patch (F) are cylindrical segments,
- of which the radius is approximately equal to the end walls (N3) of the groove (N), which are also cylindrical segmental in form, wherein
- the opening (N1) of the groove (N) is a rectangle and
- In which the two opposite walls (N2) are flat and parallel to one another and
- those two side faces (F2) of the wood patch (F), which are contiguous with the end faces (F3) and lie opposite one another,
consist in each case of a conical segment, which has the same centre axis as the end faces (F3), which are in each case contiguous, **characterised in that**
- the end width (F5) of the wood patch is smaller than the groove width by the indentation (A1) and
- the side faces (F2), before their introduction into the groove (N), project, at the patch surface (F1), beyond the groove width (N5) by the convexity (A2).

2. Wood panel P according to claim 1, **characterised in that** the indentation A1 and the convexity A2 are smaller than 1 mm.

3. Wood panel P according to one of the preceding claims, **characterised in that** the indentation A1 and the convexity A2 have a size of approximately 0.05 mm to 0.25 mm.

4. Wood panel P according to one of the preceding claims, **characterised in that** the indentation A1 and the convexity A2 have a size of approximately 0.5% to 3% of the groove width.

5. Wood panel P according to one of the preceding claims, **characterised in that** the outwardly visible patch surface F1 of the wood patch F is planar and, after introduction into the groove (N1) is flush with the panel surface P1 of the wood panel P.

6. Wood panel P according to one of the preceding claims, **characterised in that** the side faces F2 of the wood patch F consist at least partly of at least one truncated conical segment.

7. Wood panel according to one of the preceding claims, **characterised in that** the radii of the two cylindrical segment-shaped end walls N3 of the groove N are of equal size and correspondingly the radii of the two end faces F3 of the wood patch F, which are complementary thereto and therefore also cylindrical segment-shaped, also have this same size.

8. Wood panel P according to claim 7, **characterised in that**
- the groove N has a base plane 4, into which the cylindrical segment-shaped end walls N3 merge tangentially and, correspondingly, also
- the wood patch F has, on the end regions of its side faces F2, a conical segment in each case, which, in each case, merges tangentially into a plane in the centre of the side faces F2

9. Method for producing a wood patch (F) using a milling tool, which has a cutting panel with a trapezoidal notch,
- of which the smallest width is located at its lowest point and the groove width (N5) is minus the indentation (A1) and
- of which the greatest width of the notch is the groove width (N5), with the addition of the convexity (A2), **characterised in that**
- in the first step, all those faces (F2 to F4) of the wood patch that subsequently project into the groove (N) are milled out of a wood blank in a single machining operation by the milling tool, the milling tool being guided on a circular arc segment, of which the circle centre is located in the centre axis, which has the cylindrical segment of the end faces (F3) and
- in the second step the surface (F1) of the wood patch (F) is produced by means of a circular saw blade or a similarly acting tool, and in the process the wood patch (F) is also separated from the wood blank.

10. Method for producing a plurality of wood patches (F) according to claim 9, **characterised in that**, in the first step,
- at least two strip-shaped wood blanks are spaced from one another and arranged in parallel, and
- the milling tool is traversed approximately perpendicular to the strips on an undulating line, wherein, during dipping of the milling tool into a wood blank, the undulating line is a circular arc with the same centre axis as the cylindrical segment of the end faces F3 and a radius that is adapted thereto.

11. Method for producing a plurality of wood patches F according to claims 9 or 10, **characterised in that** the cutting panel has a plurality of trapezoidal notches.

12. Method for patching a defect in a wood panel P according to one of claims 9 to 11, **characterised in that**
- in the first step, at the defect, a groove N is milled into the wood panel P, for which purpose a rectangular milling insert with the width of the groove width N5 is used, and
- In the second step the groove N is coated with adhesive and
- in the third step, a wood patch, which is approximately complementary to the groove N, is pressed into the groove N.

13. Method for patching a defect in a wood panel P according to claim 12, **characterised in that**, in the first step, the rotating milling insert for milling the groove N is not only dipped approximately perpendicular into the panel surface of the wood panel P, but subsequently, in the dipped-in position is also traversed parallel to the panel surface P1, as a result of which the groove N is additionally provided with a base plane N4 and correspondingly the wood patch F also has a base face F4, which is complementary to the base plane N4 and, when the wood patch F is pressed into the groove N, is bonded to the base plane N4.

## Revendications

1. Plaque en bois (P) munie d'une rainure (N)
- dont chacune des parois frontales (N3) reliant les parois opposées (N2) consistent en un segment de cylindre,
- qui passe de façon tangentielle dans l'autre segment de cylindre ou bien
- qui passe de façon tangentielle dans un niveau de base (N4) au milieu de la rainure (N) qui présente la même largeur de rainure (N5) que les parois frontales (N3),
la rainure (N) étant refermée par un rapiéçage de bois dont la forme est à peu près complémentaire la rainure (N), les deux surfaces frontales (F3) du rapiéçage de bois (F) situées en face étant des segments de cylindre,
- dont le rayon est à chaque fois égal aux parois frontales (N3) de la rainure (N) également en forme de cylindre, sachant que
- l'ouverture (N1) de la rainure (N) est un carré,
- les deux parois (N2) situées en face étant planes et parallèles l'une à l'autre,
- les deux surfaces latérales (F2) du rapiéçage de bois (F) suivant les surfaces frontales (F3), situées l'une en face de l'autre,
- consistant à chaque fois au moins en un segment de cône possédant le même axe médian que chacune des surfaces (F3) limitrophes en forme de segment de cylindre,
**caractérisée par le fait que**
- la largeur frontale (F5) du rapiéçage de bois (F) est plus petite, du retrait (A1), que la largeur de la rainure (N5),
- les surfaces latérales (F2) dépassant, avant d'être apportées dans la rainure (N) sur la surface de rapiéçage (F1), du renflement (A2) par-dessus la largeur de la rainure (N5).

2. Plaque en bois P selon la revendication 1, **caractérisée par le fait que** le retrait A1 et le renflement A2 sont inférieurs à 1 mm.

3. Plaque en bois P selon une des revendications précédentes, **caractérisée par le fait que** le retrait A1 et le renflement A2 ont une taille à peu près comprise entre 0,05 mm et 0,25 mm.

4. Plaque en bois selon une des revendications précédentes, **caractérisée par le fait que** le retrait A1 et le renflement A2 présentent une taille équivalant à environ 0,5 % à 3 % de la largeur de la rainure.

5. Plaque en bois selon une des revendications précédentes, **caractérisée par le fait que** la surface de rapiéçage F1 du rapiéçage de bois F visible de l'extérieur est plane et est alignée avec la surface de plaque P1 de la plaque en bois P après avoir été apportée dans la rainure N1.

6. Plaque en bois selon une des revendications précédentes, **caractérisée par le fait que** les surfaces latérales F2 du rapiéçage de bois F consistent au moins en partie à un segment de tronc de cône.

7. Plaque en bois selon une des revendications précédentes, **caractérisée par le fait que** les rayons des deux parois frontales en forme de segment de cylindre N3 de la rainure N sont de même taille, et que par conséquent les rayons des deux surfaces frontales F3 complémentaires du rapiéçage de bois F présentent cette même taille.

8. Plaque en bois selon la revendication 7, **caractérisée par le fait**
- **que** la rainure N présente un niveau de base 4 dans lequel les parois frontales N3 en forme de segment de cylindre passent de façon tangentielle et que par conséquent également
- le rapiéçage de bois F présente à chaque fois, sur les zones de bord de ses surfaces latérales F2, un segment de cône qui passe à chaque fois de façon tangentielle dans un niveau au milieu des surfaces latérales F2.

9. Procédé destiné à fabriquer un rapiéçage de bois (F) en recourant à un outil de fraisage qui présente une plaque de découpe possédant une encoche en forme de trapèze,
- dont la plus petite largeur se trouve à son endroit le plus profond et correspond à la largeur de la rainure (N5) diminuée de la largeur du retrait (A1),
- dont la plus grande largeur de l'encoche correspond à la largeur de la rainure augmentée du renflement (A2), **caractérisé par le fait que**
- dans une première étape, toutes les surfaces (F2) à (F4) du rapiéçage de bois (F) dépassant plus tard dans la rainure (N) sont extraites par fraisage par l'outil de fraisage, à partir d'une ébauche en bois en une seule opération, sachant que l'outil de fraisage est mené sur un segment d'arc de cercle dont le point médian de cercle se trouve dans l'axe médian que présente le segment de cylindre des surfaces frontales (F3),
- la surface (F1) du rapiéçage de bois (F) étant, dans une deuxième étape, réalisée à l'aide d'une lame de scie circulaire ou autre outil ayant le même effet, le rapiéçage de bois (F) étant alors aussi séparé de l'ébauche en bois.

10. Procédé destiné à fabriquer plusieurs rapiéçages en bois F selon la revendication 9, **caractérisé par le fait que**, dans une première étape
- au moins deux ébauches en bois en forme de barrettes sont disposées à une certaine distance l'une de l'autre et parallèles l'une à l'autre,
- l'outil de fraisage étant déplacé, à peu près à la verticale par rapport aux barrettes, sur une ligne de forme ondulée, sachant que, lors de l'immersion de l'outil de fraisage dans une ébauche en bois, les lignes ondulées constituent un arc de cercle ayant le même axe médian que le segment de cylindre des surfaces frontales F3 et un rayon adapté à ce dernier.

11. Procédé destiné à fabriquer plusieurs rapiéçages en bois F selon les revendications 9 ou 10, **caractérisé par le fait que** la plaque de découpe présente plusieurs encoches en forme de trapèze.

12. Procédé destiné à rapiécer un point de défaut dans une plaque en bois P selon une des revendications 9 à 11, **caractérisé par le fait que**
- dans une première étape, une rainure N est fraisée dans la plaque en bois sur le point de défaut, à quel effet on utilise une plaque de fraisage carrée ayant la largeur de la largeur de rainure N5,
- la rainure N recevant, dans une deuxième étape, un revêtement de colle,
- un rapiéçage de bois à peu près complémentaire à la rainure N étant, dans une troisième étape, pressé dans la rainure N.

13. Procédé destiné à rapiécer un point de défaut dans une plaque en bois P selon la revendication 12, **caractérisé par le fait que**, dans une première étape, la plaque de fraisage en rotation étant non seulement immergée à peu près à la verticale dans la surface de la plaque, mais ensuite déplacée dans la position immergée également encore parallèlement à la surface de la plaque P1, grâce à quoi la rainure N est en outre pourvue d'un niveau de base N4, le rapiéçage de bois F présentant par conséquent aussi une surface de base F4 qui est collée avec le niveau de base N4 au moment de l'impression du rapiéçage de bois F dans la rainure N.
